# EUROPÄISCHE PATENTSCHRIFT

(11) **EP 3 016 201 B1**
(45) Veröffentlichungstag und Bekanntmachung des Hinweises auf die Patenterteilung: **08.09.2021**
(21) Anmeldenummer: 14190924.2
(22) Anmeldetag: 29.10.2014
(51) Int. Cl.: H01Q 1/38, H01Q 13/10

(54) **Antennenvorrichtung**
Antenna device
Dispositif d'antenne

(43) Veröffentlichungstag der Anmeldung: 04.05.2016
(73) Patentinhaber: Gigaset Communications GmbH, 40549 Düsseldorf (DE)
(72) Erfinder: Lungwitz, Matthias, 46397 Bocholt (DE)
(74) Vertreter: Michalski Hüttermann & Partner Patentanwälte mbB

(56) Entgegenhaltungen:
- US-A- 5 917 454
- US-A1- 2004 239 575
- US-B1- 8 779 998
- None

## Beschreibung

Die vorliegende Erfindung bezieht sich auf das Gebiet der Antennentechnik. Sie betrifft eine Antennenvorrichtung mit zumindest zwei Schlitzantennen zum Senden und/oder Empfangen von elektromagnetischen Wellen einer Wellenlänge λ, wobei jede Schlitzantenne eine metallisch leitende Fläche aufweist, in der ein Schlitz, insbesondere mit einer Länge von λ/2, ausgebildet ist.

Desweiteren betrifft die Erfindung eine Funkvorrichtung mit einer derartigen Antennenvorrichtung sowie einen Schlüsselanhänger, der eine derartige Funkvorrichtung aufweist.

Bei der Entwicklung von Funkanwendungen mit einem metallischen Gehäuse und einer integrierten Antenne besteht der bekannte Konflikt, dass das elektromagnetische Feld der Antennenvorrichtung durch das metallische Gehäuse der Funkanwendung zumindest partiell abgeschirmt wird. Dies hat in der Regel eine Veränderung der Abstrahlcharakteristik zur Folge. Diese kann in bestimmten Anwendungsfällen vorteilhaft dazu genutzt werden, eine gewünschte Richtwirkung der Antennenvorrichtung zu erzielen. In anderen Anwendungsfällen, insbesondere bei mobilen Funkanwendungen, ist aufgrund einer beliebigen Ausrichtbarkeit der Funkanwendung im Bezug zu einem Funkpartner eine eher kugelförmige Abstrahlcharakteristik wünschenswert.

In diesem Anwendungsfall stellt die abschirmende Wirkung des metallischen Gehäuses ein Problem dar. Die Aufgabe der Erfindung ist es, eine Antennenvorrichtung anzugeben, die eine Ausbildung einer Funkanwendung mit einem metallischen Gehäuse und einer annähernd kugelförmigen Abstrahlcharakteristik ermöglicht.

Die US 2004 0239575 A1 beschreibt ein Mobiltelefon mit einer Nutantenne. Die Nutantenne ist definiert als klein dimensioniert und durch die Öffnung eines Randendes einer Schlitz-antenne realisiert. Aufgabe der Erfindung besteht in der Verbesserung der Leistungsfähigkeit der Antenne einhergehend mit der Bereitstellung einer ausreichenden Breitband-Chrakteristik.

Die Lösung der Aufgabe erfolgt erfindungsgemäß durch die Merkmale der unabhängigen Ansprüche. Vorteilhafte Ausgestaltungen der Erfindung sind in den Unteransprüchen angegeben.

Erfindungsgemäß vorgesehen ist eine Antennenvorrichtung mit zumindest zwei Schlitzantennen zum Senden und/oder Empfangen von elektromagnetischen Wellen einer Wellenlänge λ, wobei jede Schlitzantenne eine metallisch leitende Fläche aufweist, in der ein Schlitz, insbesondere mit einer Länge von λ/2, ausgebildet ist, wobei die Flächen mit einem Abstand d kleiner als λ/10 parallel zueinander angeordnet sind, so dass zwischen zwei Flächen ein flacher Zwischenraum ausgebildet ist, der flache Zwischenraum zumindest teilweise durch zumindest eine metallische leitende seitliche Fläche abgeschlossen ist, so dass Energie in Form des elektromagnetischen Feldes ausschließlich durch die Schlitze abgegeben werden kann, die metallisch leitenden Flächen über zumindest die eine metallisch leitende seitliche Fläche elektrisch leitend miteinander verbunden sind, die Schlitze in den metallisch leitenden Flächen gleichförmig ausgebildet sind, die gleichförmigen Schlitze deckungsgleich zueinander angeordnet sind und wobei zumindest eine Schlitzantenne als erste Schlitzantenne ausgebildet ist, die einen Signalanschluss aufweist, über den sie elektrisch gespeist wird, und zumindest eine Schlitzantenne als zweite Schlitzantenne ausgebildet ist, die keinen Signalanschluss aufweist, wobei die zweite Schlitzantenne von der ersten Schlitzantenne elektromagnetisch in Resonanz zur ersten Schlitzantenne versetzt wird.

Eine derartige Antennenvorrichtung weist den Vorteil auf, dass die zumindest zwei Schlitzantennen zusammenwirken und zusammen eine annähernd symmetrische, annähernd kugelförmige Abstrahlcharakteristik aufweisen. Dabei wird die zweite Schlitzantenne in Resonanz zur ersten Schlitzantenne betrieben.

In einer anschaulichen Betrachtungsweise kann das von der ersten Schlitzantenne abgegebene elektromagnetische Feld im Bezug zur ihrer Fläche als zu beiden Seiten der Fläche abgestrahlt angesehen werden. Dabei wird im Weiteren diejenige Seite der Fläche, die in Richtung der zweiten Schlitzantenne angeordnet ist, als innen liegend, und diejenige Seite der Fläche, die der zweiten Schlitzantenne abgewandt angeordnet ist, als außen liegend bezeichnet. Das gleiche gilt für die Seiten der Fläche der zweiten Schlitzantenne. Das von der Innenseite der ersten Schlitzantenne abgestrahlte Feld regt die zweite Schlitzantenne von ihrer Innenseite heran. Die derart angeregte zweite Schlitzantenne gibt ihr elektromagnetisches Feld ihrerseits derart zur Innen- wie zur Außenseite ab, dass auf beiden Seiten der Schlitzantenne im Wesentlichen gleich starke Felder ausgebildet werden. Ist der von den Flächen der Schlitzantennen und der seitlichen Fläche umschlossene Zwischenraum elektromagnetisch vollständig abgedichtet, so dass Energie in Form des elektromagnetischen Feldes ausschließlich durch die Schlitze abgegeben werden kann, wird die von der ersten Schlitzantenne nach innen abgegebene Energie zum überwiegenden Teil durch die zweite Schlitzantenne nach außen abgegeben. Die Außenseiten der Flächen strahlen quasi gemeinsam ein elektromagnetisches Feld ab, welches dem eines Dipols entspricht und somit annähernd kugelförmig ist.

Vorteilhaft wird dabei durch die erste Schlitzantenne, durch die zweite Schlitzantenne und die zumindest eine metallisch leitende seitliche Fläche ein Gehäuse ausgebildet, dass zur Einhausung einer elektrischen Schaltung, insbesondere einer Funkschaltung eingerichtet ist. Auf diese Weise ist die Gestaltung eines metallischen Gehäuses möglich, welches zur Aufnahme von Funkanwendungen, beispielsweise eines Funkschlüssels, eines Signalgebers oder dergleichen geeignet ist, welches eine integrierte Antenne aufweist und dessen Antenne eine nahezu kugelförmige Abstrahlcharakteristik aufweist. Dabei sind sowohl quaderförmige als auch runde, beispielsweise zylindrische Gehäuse ausbildbar. Desweiteren können die seitliche Fläche sowie die Fläche einer Schlitzantenne derart aneinander angrenzen oder ineinander übergehen, dass diese quasi als eine einzige, beispielsweise konkave Fläche ausgebildet sind. Vorteilhaft weist das Gehäuse beispielsweise eine Linsenform auf. Weiterhin vorteilhaft ist das Gehäuse durch die erste und die zumindest eine zweite Schlitzantenne vollständig abgeschlossen, so dass aus dem Inneren des Gehäuses Energie in elektromagnetischer Form ausschließlich über die Schlitze der Schlitzantennen abgebbar ist, die das Gehäuse ausbilden. Weiterhin vorteilhaft ist durch das ausgebildete Gehäuse ein äußeres Gehäuse ausbildbar. Ein äußeres metallisches Gehäuse bietet besondere Möglichkeiten hinsichtlich einer gewünschten Gestaltung, insbesondere eines Look & Feels.

Vorteilhaft weist die erste Schlitzantenne eine Leiterplatte auf, deren metallische Fläche die metallisch leitende Fläche bildet und wobei der Schlitz als Ausnehmung in der metallischen Fläche der Leiterplatte ausgebildet ist. Eine derartige Ausgestaltung der Erfindung ermöglicht eine sehr einfache und effiziente Herstellung der ersten Schlitzantenne, insbesondere wenn auf derselben Leiterplatte eine elektrische Schaltung angeordnet ist, durch welche die erste Schlitzantenne anregbar ist. Vorteilhaft ist die elektrische Schaltung zumindest teilweise auf der Leiterplatte angeordnet und mit dem Signalanschluss der ersten Schlitzantenne elektrisch verbunden. Der Signalanschluss kann beispielsweise über eine symmetrische oder unsymmetrische Leitung mit beispielsweise einem oder mehreren Einspeisepunkten erfolgen.

Damit die zweite Schlitzantenne von der ersten Schlitzantenne in ihrer Resonanz anregbar ist, weisen die erste und die zweite Schlitzantenne vorteilhaft denselben Verkürzungsfaktor auf. Um dieses zu erreichen weisen die erste und die zweite Schlitzantenne vorteilhaft dieselben Baumaße und die Schlitze dieselben Dielektrika auf. Der Schlitz in der ersten Schlitzantenne kann durch eine Ausnehmung in der leitenden Schicht oder den leitenden Schichten einer Leiterplatte ausgebildet sein. Vorteilhaft ist der flache Zwischenraum im Bereich der Schlitzantenne zur Erzielung eines einheitlichen Verkürzungsfaktors mit einer Masse gefüllt ist, die die Dielektrizitätskonstante der Leiterplatte aufweist. Durch die Ausgestaltung des flachen Zwischenraums mit Materialien gleicher Dielektrizitätskonstante kann eine konstante Wellenlänge innerhalb der Antennenvorrichtung erreicht werden, so dass für die erste und die zweite Schlitzantenne derselbe Verkürzungsfaktor gilt. Die Ausgestaltung des flachen Zwischenraumes mit Materialien gleicher Wellenlänge kann durch den Einsatz eines oder mehrerer Kunststoffelemente erfolgen, die zwischen Leiterplatte und Gehäuse eingesetzt werden. Alternativ kann der Zwischenraum mit einer dielektrischen Masse ausgespritzt sein. Dadurch kann der Schlitz zugleich auch mechanisch nach außen verschlossen werden.

Vorteilhaft weisen Bauteile der elektrischen Schaltung in der Flächenebene der Leiterplatte zu dem Schlitz in der Leiterplatte wenigstens einen Abstand von einem Fünftel des Abstands d der Flächen der Schlitzantennen zueinander auf, insbesondere wenigstens einen Abstand von einem Millimeter. Durch einen Mindestabstand der Bauelemente zu dem Schlitz in der Leiterplatte sind Wechselwirkungen zwischen dem Feld der Schlitzantenne und dem elektrischen Bauteil reduzierbar. Aus dem gleichen Grund ist der flache Zwischenraum zwischen den Schlitzen der Schlitzantennen vorteilhaft frei von einem potentiellen Überhang eines Bauteils.

Weiterhin vorteilhaft ist der Schlitz im Randbereich der Fläche angeordnet. Eine Positionierung des Schlitzes im Randbereich der Fläche der Schlitzantenne ermöglicht eine gute Ausnutzung des flachen Zwischenraumes, insbesondere zur Anordnung größerer Bauteile wie beispielsweise einer flächigen Batteriezelle.

In einer weiteren erfindungsgemäßen Ausgestaltungsform weist die Antennenvorrichtung zwei zweite Schlitzantennen und eine erste Schlitzantenne auf, wobei die zweiten Schlitzantennen zusammen mit der zumindest einen seitlichen Fläche einen Hohlraum ausbilden und in dem Hohlraum die erste Schlitzantenne angeordnet ist. Bei einer derartigen Ausführungsform wird durch die erste Schlitzantenne zu beiden Seiten nach dem bereits beschriebenen Prinzip eine zweite Schlitzantenne angeregt. Sofern der Hohlraum abgesehen von den Schlitzen elektromagnetisch geschlossen ist, erfolgt eine Abstrahlung ausschließlich über die zwei zweiten Schlitzantennen. Vorteilhaft wird durch die symmetrische Anordnung eine kugelförmige Abstrahlcharakteristik unterstützt. Darüber hinaus bietet eine derartige Ausführungsform den Vorteil, dass sie robust und zugleich sehr einfach herstellbar ist. So ist beispielsweise der Hohlraum vorteilhaft durch ein metallisch leitendes Strangprofil, insbesondere auf Basis eines Rechteck-Profils ausbildbar. Bei einem metallisch leitenden, rechteckigen Strangprofil sind die Längs- und Querflächen des Strangprofils elektrisch leitend miteinander verbunden. Ferner sind durch die Längsflächen des Strangprofils die Flächen der zweiten Schlitzantennen und durch die Querflächen des Strangprofils zwei seitliche Flächen ausbildbar. Die Enden des Strangprofils sind durch Kappen, Deckel oder Einsätze, insbesondere in metallischer Ausführung, abschließbar.

Vorteilhaft ist die erste Schlitzantenne in den Hohlraum ein- /ausführbar. Dabei ist die erste Schlitzantenne beispielsweise in Nuten, die in den seitlichen Flächen angeordnet werden können, einschiebbar. Eine derartige Ausführungsform, insbesondere bei der Ausbildung der Schlitzantenne aus einer Leiterplatte, bietet den Vorteil einer einfachen Herstellbarkeit. Darüber hinaus bietet ein derartiges Schubladen- oder Schachtelprinzip die Möglichkeit, die Schlitzantenne zu entnehmen, um beispielsweise eine auf derselben Leiterplatte angeordnete Batterie zu wechseln.

Zur Ausbildung einer mit derjenigen eines Dipols vergleichbaren, annähernd kugelförmigen Abstrahlcharakteristik ist das Gehäuse vorteilhaft vollständig metallisch leitend und vollständig abgeschlossen, so dass aus dem Inneren des Gehäuses Energie in elektromagnetischer Form ausschließlich über die Schlitze der Schlitzantennen abgebbar ist.

In einer weiteren Ausgestaltungsform bildet zumindest die Fläche einer zweiten Schlitzantenne in Kombination mit einer seitlichen Fläche eine insgesamt runde, konkave Fläche aus. Diese ist in Form einer Haube geeignet, eine erste, gegebenenfalls ebene Schlitzantenne zu überdecken. Ergänzend ist durch eine zweite, ebenfalls konkav gestaltete zweite Schlitzantenne die erste Schlitzantenne auf ihrer zweiten Seite überdeckbar, so dass insgesamt eine linsenförmige Anordnung ausbildbar ist. Dabei sind die Ränder der konkaven Flächen zur elektromagnetischen Abdichtung sowie zur Herstellung einer elektrischen Verbindung miteinander verpressbar.

Weiterhin vorteilhaft ist in dem flachen Zwischenraum ein Leuchtmittel, insbesondere eine Lumineszenz-Diode, angeordnet, von dem Licht durch zumindest einen der Schlitze von der Antennenvorrichtung nach außen abstrahlbar ist. Eine derartige Ausführungsform bietet den Vorteil einer doppelten Nutzung des Schlitzes. Durch die Abgabe eines elektromagnetischen Funksignals ist der Schlitz zum Senden und/oder Empfangen eines Funksignals zur Kommunikation mit einem Funkpartner geeignet. Gleichzeitig ist der Schlitz durch Abgabe eines optischen Signals zur Übermittlung einer Information an beispielsweise einen menschlichen Benutzer geeignet. In umgekehrter Richtung weist der flache Zwischenraum weiterhin vorteilhaft ein lichtsensitives Bauteil, insbesondere einen Fotowiderstand oder eine Fotodiode auf, von der durch zumindest einen der Schlitze in die Antennenvorrichtung einfallendes Licht erfassbar ist.

Vorteilhaft ist die Form der Schlitze in den Flächen der Schlitzantennen an die äußere Kontur der Fläche angepasst. In einer vorteilhaften Ausgestaltungsform weisen die metallischen Flächen eine zumindest teilweise runde Form auf, wobei die Schlitze eine Bogenform oder eine C-Form aufweisen. In einer anderen vorteilhaften Ausgestaltungsform weisen die metallischen Flächen eine rechteckige Form auf, wobei die Schlitze eine L-Form oder eine I-Form aufweisen.

Erfindungsgemäß vorgesehen ist ferner eine Funkvorrichtung mit einer Antennenvorrichtung nach einer der zuvor beschrieben Ausgestaltungsformen, bei der die Funkvorrichtung eine als Funkschaltung ausgebildete elektrische Schaltung und eine Energiequelle aufweist, die in dem flachen Zwischenraum angeordnet sind, und wobei die elektrische Schaltung mit dem Signalanschluss der Antennenvorrichtung elektrisch verbunden ist. Eine derartige Funkanwendung weist ein metallisches Gehäuse mit einer integrierten Antennenvorrichtung und einer annähernd kugelförmigen Abstrahlcharakteristik auf. Dabei ist die Funkvorrichtung vorteilhaft derart ausgebildet, dass die erste Schlitzantenne aus einer Leiterplatte ausgebildet ist und die Energiequelle auf der Leiterplatte angeordnet ist.

Weiterhin vorteilhaft weist die Funkvorrichtung einen Wake Up - Mechanismus auf, über den sie ohne elektrische Kontaktierung in Betrieb genommen werden kann. Vorteilhaft ist die Funkvorrichtung beispielsweise derart ausgestaltet, dass die zumindest eine metallisch leitende seitliche Fläche oder mehrere metallisch leitende seitliche Flächen den flachen Zwischenraum vollständig umschließen und die Funkschaltung einen Reedkontakt aufweist, über den sie magnetisch ansteuerbar ist. Eine derartige Ausgestaltungsform bietet den Vorteil, dass die Funkschaltung trotz eines geschlossenen, metallisch leitenden Gehäuses über das Anlegen eines Magnetfelds in Betrieb genommen werden kann.

Erfindungsgemäß vorgesehen ist ferner ein Schlüsselanhänger, wobei der Schlüsselanhänger eine Funkvorrichtung nach einer der zuvor beschriebenen Ausgestaltungsformen aufweist und die Antennenvorrichtung das Gehäuse des Schlüsselanhängers ausbildet.

Vorteilhaft weist der Schlüsselanhänger einen Durchgang, insbesondere zur Angliederung eines Schlüsselrings auf, wobei der Durchmesser 2r des Durchgangs mit 2r<< λ deutlich unter der Wellenlänge λ liegt.

Weiterhin vorteilhaft weisen die metallischen Flächen der Schlitzantennen jeweils in einem ersten Randbereich den Schlitz und jeweils in einem zweiten Randbereich den Durchgang auf, wobei der erste Randbereich dem zweiten Randbereich auf der Fläche gegenüber angeordnet ist. Eine derartige Ausgestaltungsform weist den Vorteil auf, dass sie, wie nachfolgend beschrieben, in der Praxis zu einer Verbesserung der Antenne führt.

Bei einer Verwendung des Schlüsselanhängers in Verbindung mit metallischen Schlüsseln besteht die Gefahr, dass ein Schlitz oder beide Schlitze der Antennenvorrichtung durch einen oder mehrere Schlüssel abgedeckt und somit die Antenneneigenschaften des Schlüsselanhängers verschlechtert werden. Diese Gefahr wird erhöht, sofern Schlüsselanhänger und Schlüssel nebeneinander auf denselben Schlüsselring aufgezogen werden.

Geläufige Schlüssel weisen einen Schlüsselkopf mit einem Loch bzw. Durchgang sowie einem Schlüsselbart auf. Werden Schlüssel und Schlüsselanhänger gemeinsam auf einem Schlüsselring angeordnet, so wird ihre Ausrichtung aufgrund der Ausrichtung ihrer Durchgänge durch den Schlüsselring sowie der Ausrichtung des Schlüsselbartes aufgrund der Schwerkraft häufig synchronisiert. Dies führt dazu, dass die Köpfe mehrerer Schlüssel oder auch ein Schlüsselkopf und der Schlüsselanhänger häufig direkt nebeneinander bzw. aufeinander zu liegen kommen.

Weist der Schlüsselanhänger die zuvor beschriebene Ausgestaltungsform auf und ist der Durchmesser eines beispielsweise runden Schlüsselanhängers größer als derjenige eines durchschnittlichen Schlüssels, kann die Gefahr einer Verdeckung eines Schlitzes durch die Anordnung des Schlitzes in dem Durchgang gegenüber liegenden Randbereich deutlich reduziert werden.

In einer weiteren vorteilhaften Ausgestaltungsform weist der Schlüsselanhänger ein Leuchtmittel, insbesondere eine Lumineszenzdiode auf, von der Licht durch zumindest einen der Schlitze von der Antennenvorrichtung nach außen abstrahlbar ist. Damit ist beispielsweise einem Benutzer optisch signalisierbar, dass der Schlüsselanhänger ein bestimmtes Signal empfangen hat. Weist der Schlüsselanhänger eine schlitzabdeckende Kunststofffolie oder eine dielektrische Masse auf, so ist diese vorteilhaft transparent ausgebildet. In einer weiteren vorteilhaften Ausgestaltung weist der Schlüsselanhänger zumindest einen Lichtleiter auf. Dabei ist der zumindest eine Lichtleiter derart angeordnet, dass durch den zumindest einen Lichtleiter Licht von der Lumineszenzdiode zu zumindest einem Schlitz übertragbar ist.

Erfindungsgemäß vorgesehen ist weiterhin ein Verfahren zur Herstellung einer Antennenvorrichtung, wobei das Verfahren die Schritte aufweist:
- Herstellung der ersten Schlitzantenne, insbesondere durch das Herstellen einer Ausnehmung in der metallischen Fläche einer Leiterplatte.
- Aufbringen einer dielektrischen Masse auf die erste Schlitzantenne, insbesondere durch ein Spritzverfahren.
- Aufbringen der zweiten Schlitzantenne auf die dielektrische Masse, insbesondere über ein Laserdirektstrukturierungsverfahren

Gegenüber einem Verfahren, welches beispielsweise ein Ausspritzen des von der Antennenvorrichtung ausbildbaren Gehäuses mit einer dielektrischen Masse vorsieht, bietet das vorgenannte Verfahren den Vorteil, dass ein schichtweiser Aufbau der Antennenvorrichtung erfolgt, welcher einer Reihe fertigungstechnischer Vorteile mit sich bringt. Nachfolgend wird die Erfindung unter Bezugnahme auf die anliegenden Zeichnungen anhand bevorzugter Ausführungsformen näher erläutert.

Es zeigen
- Fig. 1: eine perspektivische Darstellung eines ersten Ausführungsbeispiels einer erfindungsgemäßen Funkvorrichtung auf Basis eines ersten Ausführungsbeispiels einer erfindungsgemäßen Antennenvorrichtung;
- Fig. 2: eine perspektivische Darstellung eines zweiten Ausführungsbeispiels einer erfindungsgemäßen Antennenvorrichtung;
- Fig. 3: eine perspektivische Darstellung eines ersten Ausführungsbeispiels eines erfindungsgemäßen Schlüsselanhängers auf Basis eines dritten Ausführungsbeispiels einer erfindungsgemäßen Antennenvorrichtung;
- Fig. 4: einen Vertikalschnitt eines Ausführungsbeispiels eines nichterfindungsgemäßen Schlüsselanhängers auf Basis eines Ausführungsbeispiels einer nichterfindungsgemäßen Antennenvorrichtung;
- Fig. 5: die Abstrahlcharakteristik eines Musters eines Schlüsselanhängers gemäß Fig. 3 in der vertikalen Ebene;
- Fig. 6: die Abstrahlcharakteristik eines Musters eines Schlüsselanhängers gemäß Fig. 3 in der horizontalen Ebene.

Figur 1 zeigt eine perspektivische Darstellung eines ersten Ausführungsbeispiels einer erfindungsgemäßen Funkvorrichtung 100 auf Basis eines ersten Ausführungsbeispiels einer erfindungsgemäßen Antennenvorrichtung 1.

Die Antennenvorrichtung 1 aus Fig. 1 umfasst zwei Schlitzantennen 2, 3 zum Senden und/oder Empfangen von elektromagnetischen Wellen einer Wellenlänge λ, wobei jede Schlitzantenne 2, 3 eine metallisch leitende Fläche 4 aufweist, in der ein Schlitz 5, insbesondere mit einer Länge von λ/2, ausgebildet ist. Dabei sind die Flächen 4 mit einem Abstand d kleiner als λ/10 parallel zueinander angeordnet, so dass zwischen zwei Flächen 4 ein flacher Zwischenraum ausgebildet ist. Der flache Zwischenraum ist umlaufend durch mehrere metallisch leitende seitliche Flächen 6 abgeschlossen. Dabei sind die metallisch leitenden Flächen 4 über die metallisch leitenden seitlichen Flächen 6 elektrisch leitend miteinander verbunden.

Die Schlitze 5 in den metallisch leitenden Flächen 4 sind gleichförmig ausgebildet, wobei die gleichförmigen Schlitze 5 deckungsgleich zueinander angeordnet sind. Dabei ist eine Schlitzantenne 2, 3 als erste Schlitzantenne 2 ausgebildet, indem sie einen Signalanschluss 7 aufweist, über den sie elektrisch anregbar ist. Eine weitere Schlitzantenne 2, 3 ist als zweite Schlitzantenne 3 ausgebildet, indem sie keinen Signalanschluss 7 aufweist. Die zweite Schlitzantenne 3 ist derart parallel zu der ersten Schlitzantenne 2 angeordnet, dass sie von dieser elektromagnetisch anregbar ist.

Durch die erste Schlitzantenne 2, durch die zweite Schlitzantenne 3 und die metallisch leitenden seitlichen Flächen 6 wird ein äußeres Gehäuse einer Funkschaltung 100 ausgebildet, welches eine elektrische Schaltung 8, eine Energiequelle 9 und eine LED 10 einhaust.

Das Gehäuse ist durch die erste Schlitzantenne 2, die zweite Schlitzantenne 3 und die metallisch leitenden seitlichen Flächen 6 abgeschlossen, so dass aus dem Inneren des Gehäuses Energie in elektromagnetischer Form über die Schlitze 5 der Schlitzantennen 2, 3 abgebbar ist.

Die erste Schlitzantenne 2 ist aus einer Leiterplatte ausgebildet, deren metallische Fläche die metallisch leitende Fläche 4 bildet und wobei der Schlitz 5 durch eine Ausnehmung in der metallischen Fläche der Leiterplatte ausgebildet ist. Dabei ist der Signalanschluss 7 der Schlitzantenne 2 ebenfalls aus einer, gegebenenfalls derselben metallischen Fläche der Leiterplatte ausgebildet. Er verbindet die erste Schlitzantenne 2 mit der elektrischen Schaltung 8, die auf derselben Leiterplatte angeordnet ist. Ebenso sind die Energiequelle 9 in Form einer Knopfzelle sowie die LED 10 auf derselben Leiterplatte angeordnet. Die Bauteile der elektrischen Schaltung 8, die Energiequelle 9 sowie die LED 10 weisen in der Flächenebene der Leiterplatte zu dem Schlitz 5 in der Leiterplatte einen Abstand von mehr als einem Fünftel des Abstands d der Flächen 4 der Schlitzantennen 2, 3 zueinander auf.

Der zwischen der ersten Schlitzantenne 2 und der zweiten Schlitzantenne 3 liegende Zwischenraum ist, in der Zeichnung nicht ersichtlich, mit einer Masse gefüllt, die dieselbe Dielektrizitätskonstante wie die Leiterplatte aufweist. Eine elektromagnetische Welle wird daher an dem Übergang zwischen Leiterplatte und Zwischenraum nicht gebrochen, die Wellenlänge nicht verändert. Die erste Schlitzantenne 2 und die zweite Schlitzantenne 3 weisen die gleichen Baumaße auf. Gleichzeitig verschließt die Masse den Schlitz 5 der ersten Schlitzantenne 2. Die Masse ist durchsichtig ausgebildet, sodass Licht der LED 10 durch die Schlitze 5 von der Antennenvorrichtung 1 bzw. der Funkeinrichtung 100 nach außen abstrahlbar ist.

Optional ist die Funkanordnung 100 lackiert. Damit ist der Schlitz 5 in der zweiten Schlitzantenne 3 nicht ersichtlich. Dabei ist eine Lackschicht oder eine Kunststoffschicht vorteilhaft derart ausgeführt, dass sie zumindest teilweise lichtdurchlässig ist.

Weiterhin ist der Schlitz 5 im Randbereich der metallisch leitenden Fläche 4 angeordnet, so dass in dem flachen Zwischenraum die Anordnung größerer Bauteile wie beispielsweise der Energiequelle 9 in Form einer flächigen Batteriezelle erfolgen konnte, ohne den Mindestabstand zu den Schlitzen 5 zu verletzen. Ferner ist die Form der Schlitze 5 in den Flächen 4 der Schlitzantennen 2, 3 an die äußere Kontur der Fläche 4 angepasst. Ein Durchgang 11 zur Angliederung der Funkanordnung 100 an einen Schlüsselring weist einen Durchmesser 2r auf, welcher mit 2r << λ deutlich unter der Wellenlänge λ liegt. Die Schlitze 5 der Schlitzantennen 2, 3 sind jeweils in einem ersten Randbereich der Flächen 4 angeordnet, der jeweils einem zweiten Randbereich, in dem der Durchgang 11 angeordnet ist, auf den Flächen 4 gegenüber liegt.

Figur 2 zeigt eine perspektivische Darstellung eines zweiten Ausführungsbeispiels einer erfindungsgemäßen Antennenvorrichtung 1.

Das zweite Ausführungsbeispiel einer Antennenvorrichtung 1 entspricht derjenigen des ersten Ausführungsbeispiels, mit dem Unterschied, dass die Antennenvorrichtung 1 zwei zweite Schlitzantennen 3 und eine erste Schlitzantenne 2 aufweist, wobei die zweiten Schlitzantennen 3 zusammen mit metallisch seitlichen Flächen 6 einen Hohlraum ausbilden, und in dem Hohlraum die erste Schlitzantenne 2 angeordnet ist. Dabei ist die erste Schlitzantenne 2 in Richtung 12 aus dem Hohlraum ausführbar, bzw. entgegen der Richtung 12 in den Hohlraum 12 einführbar.

Die erste Schlitzantenne 2 ist wie im ersten Ausführungsbeispiel aus einer Leiterplatte ausgebildet. Damit bietet ein derartiges Schubladen- oder Schachtelprinzip die Möglichkeit, die erste Schlitzantenne 2 zu entnehmen, um beispielsweise eine auf derselben Leiterplatte angeordnete Energiequelle 9, d.h. beispielsweise eine Batterie, zu wechseln.

In diesem Ausführungsbeispiel erfolgt eine Abstrahlung über die zweiten Schlitzantennen 3, die gleichermaßen von der ersten, mittig dazwischenliegenden Schlitzantenne 2 anregbar sind. Die Symmetrie der Anordnung unterstützt die annähernd kugelförmige Abstrahlcharakteristik.

Figur 3 zeigt eine perspektivische Darstellung eines ersten Ausführungsbeispiels eines erfindungsgemäßen Schlüsselanhängers 200 auf Basis eines dritten Ausführungsbeispiels einer erfindungsgemäßen Antennenvorrichtung 1. Dabei entspricht der Aufbau der Antennenvorrichtung derjenigen des ersten Ausführungsbeispiels. Der Durchgang 11 des Schlüsselanhängers 200 ist jeweils in einem Randbereich der Schlitzantennen 2, 3 angeordnet, welcher jeweils einem anderen Randbereich, in dem jeweils der Schlitz 5 angeordnet ist, auf der Fläche 4 der Schlitzantenne 2, 3 gegenüber liegt.

In Fig. 3 weisen die metallischen Flächen 4 eine zumindest teilweise runde Form auf, wobei die Schlitze 5 eine Bogenform oder eine C-Form aufweisen. Auch hier beträgt die Länge der Schlitze 5 die Hälfte der Wellenlänge λ/2. Die Figuren 5 und 6 zeigen beispielhaft die Abstrahlcharakteristik eines Ausführungsbeispiels gemäß Fig. 3 in der Horizontalsowie der Vertikal-Ebene.

Figur 4 zeigt einen Vertikalschnitt eines Ausführungsbeispiels eines nichterfindungsgemäßen Schlüsselanhängers 200 auf Basis eines Ausführungsbeispiels einer nicht- erfindungsgemäßen Antennenvorrichtung 1. Dabei bilden die Flächen 4 der zweiten Schlitzantennen 3 in Kombination mit den seitlichen Flächen 6 eine insgesamt runde, konkave Fläche aus. Die Kombination aus der metallisch leitenden Fläche 4 sowie der in diesem Fall ringförmigen metallisch leitenden seitlichen Fläche 6 bildet jeweils die Form einer Haube aus. Diese Haube kann auch einteilig ausgeführt sein. Durch die Haube wird eine erste, ebene Schlitzantenne 2 von beiden Seiten überdeckt, so dass sich insgesamt eine linsenförmige Anordnung ergibt. In seiner Struktur und Wirkungsweise entspricht der Schlüsselanhänger 200 dem in Fig. 2 gezeigten Ausführungsbeispiel einer Funkanordnung 100. Aus Sicht der Axialachse 13 entspricht das äußere Erscheinungsbild dem in Fig. 3 gezeigten Ausführungsbeispiel.

Figur 5 zeigt die die Abstrahlcharakteristik eines Musters eines Schlüsselanhängers gemäß Fig. 3 in der vertikalen Ebene. Dabei ist eine zu den Achsen eines kartesischen Koordinatenkreuzes annähernd symmetrische Abstrahlung und radial insgesamt eine grob gleichförmige Abstrahlung ersichtlich.

Figur 6 zeigt die die Abstrahlcharakteristik eines Musters eines Schlüsselanhängers gemäß Fig. 3 in der horizontalen Ebene. Dabei ist um 30° leicht verdreht die erwartete Abstrahlcharakteristik eines Dipols ersichtlich.

**Bezugszeichenliste**

| | |
|---|---|
| Antennenvorrichtung | 1 |
| Erste Schlitzantenne | 2 |
| Zweite Schlitzantenne | 3 |
| Metallisch leitende Fläche | 4 |
| Abstand | d |
| Schlitz | 5 |
| Metallisch leitende seitliche Fläche | 6 |
| Signalanschluss | 7 |
| Elektrische Schaltung | 8 |
| Energiequelle | 9 |
| Lumineszenz-Diode, LED | 10 |
| Durchgang | 11 |
| (Ausschub-) Richtung | 12 |
| Axialachse | 13 |
| Funkvorrichtung | 100 |
| Schlüsselanhänger | 200 |

## Patentansprüche

1. Antennenvorrichtung (1) mit zumindest zwei Schlitzantennen (2), (3) zum Senden und/oder Empfangen von elektromagnetischen Wellen einer Wellenlänge λ, wobei jede Schlitzantenne (2), (3) eine metallisch leitende Fläche (4) aufweist, in der ein Schlitz (5), insbesondere mit einer Länge von λ/2, ausgebildet ist,
**dadurch gekennzeichnet, dass**
die Flächen (4) mit einem Abstand d kleiner als λ/10 parallel zueinander angeordnet sind, so dass zwischen zwei Flächen (4) ein flacher Zwischenraum ausgebildet ist,
der flache Zwischenraum zumindest teilweise durch zumindest eine metallische leitende seitlich Fläche (6) abgeschlossen ist, so dass Energie in Form des elektromagnetischen Feldes ausschließlich durch die Schlitze abgegeben werden kann,
die metallisch leitenden Flächen (4) über zumindest die eine metallisch leitende seitliche Fläche (6) elektrisch leitend miteinander verbunden sind,
die Schlitze (5) in den metallisch leitenden Flächen (4) gleichförmig ausgebildet sind,
die gleichförmigen Schlitze (5) deckungsgleich zueinander angeordnet sind und
wobei zumindest eine Schlitzantenne (2), (3) als erste Schlitzantenne (2) ausgebildet ist, die einen Signalanschluss (7) aufweist, über den sie elektrisch gespeist wird, und
zumindest eine Schlitzantenne (2), (3) als zweite Schlitzantenne (3) ausgebildet ist, die keinen Signalanschluss (7) aufweist,
wobei die zweite Schlitzantenne (3) von der ersten Schlitzantenne (2) elektromagnetisch in Resonanz zur ersten Schlitzantenne (2) versetzt wird.

2. Antennenvorrichtung (1) nach Anspruch 1, **dadurch gekennzeichnet, dass** durch die erste Schlitzantenne (2), durch die zweite Schlitzantenne (3) und die zumindest eine metallisch leitende seitlich Fläche (6) ein Gehäuse ausgebildet ist, dass zur Einhausung einer elektrischen Schaltung (8), insbesondere einer Funkschaltung eingerichtet ist.

3. Antennenvorrichtung (1) nach einem der vorherigen Ansprüche, **dadurch gekennzeichnet, dass** die erste Schlitzantenne (2) eine Leiterplatte aufweist, deren metallische Fläche die metallisch leitende Fläche (4) bildet und der Schlitz (5) als Ausnehmung in der metallischen Fläche der Leiterplatte ausgebildet ist.

4. Antennenvorrichtung (1) nach Anspruch 3, **dadurch gekennzeichnet, dass** die elektrische Schaltung (8) zumindest teilweise auf der Leiterplatte angeordnet und mit dem Signalanschluss (7) der ersten Schlitzantenne (2) elektrisch verbunden ist.

5. Antennenvorrichtung (1) nach Anspruch 3 oder Anspruch 4, **dadurch gekennzeichnet, dass** der flache Zwischenraum im Bereich der Schlitzantenne (2), (3) zur Erzielung eines einheitlichen Verkürzungsfaktors mit einer Masse gefüllt ist, die die Dielektrizitätskonstante der Leiterplatte aufweist.

6. Antennenvorrichtung (1) nach einem der Ansprüche 3 - 5, **dadurch gekennzeichnet, dass** Bauteile der elektrischen Schaltung (8) in der Flächenebene der Leiterplatte zu dem Schlitz (5) in der Leiterplatte wenigstens einen Abstand von einem Fünftel des Abstands d der Flächen der Schlitzantennen (2), (3) zueinander aufweisen.

7. Antennenvorrichtung (1) nach einem der vorherigen Ansprüche, **dadurch gekennzeichnet, dass** der Schlitz (5) im Randbereich der Fläche (4) angeordnet ist.

8. Antennenvorrichtung (1) nach einem der vorherigen Ansprüche, **dadurch gekennzeichnet, dass** in dem flachen Zwischenraum ein Leuchtmittel (10), insbesondere eine Lumineszenz-Diode, angeordnet ist, von dem Licht durch zumindest einen der Schlitze (5) von der Antennenvorrichtung (1) nach außen abstrahlbar ist.

9. Funkvorrichtung (100) mit einer Antennenvorrichtung (1) nach einem der vorherigen Ansprüche, **dadurch gekennzeichnet, dass** die Funkvorrichtung (100) eine als Funkschaltung ausgebildete elektrische Schaltung (8) und eine Energiequelle (9) aufweist, die in dem flachen Zwischenraum angeordnet sind, wobei die elektrische Schaltung (8) mit dem Signalanschluss (7) der Antennenvorrichtung (1) elektrisch verbunden ist.

10. Funkvorrichtung (100) nach Anspruch 9, **dadurch gekennzeichnet, dass** die Antennenvorrichtung (1) nach Anspruch 3 ausgebildet und die Energiequelle (9) auf der Leiterplatte angeordnet ist.

11. Funkvorrichtung (100) nach Anspruch 9 oder Anspruch 10, **dadurch gekennzeichnet, dass** die zumindest eine metallisch leitende seitliche Fläche oder mehrere metallisch leitende seitliche Flächen (6) den flachen Zwischenraum vollständig umschließen und die Funkschaltung einen Reedkontakt aufweist, über den sie magnetisch ansteuerbar ist.

12. Antennenvorrichtung (1) mit zumindest zwei zweiten Schlitzantennen (3) und einer ersten Schlitzantenne (2) zum Senden und/oder Empfangen von elektromagnetischen Wellen einer Wellenlänge λ, wobei jede Schlitzantenne (2), (3) eine metallisch leitende Fläche (4) aufweist, in der ein Schlitz (5), insbesondere mit einer Länge von λ/2, ausgebildet ist,
**dadurch gekennzeichnet, dass**
die Flächen (4) mit einem Abstand d kleiner als λ/10 parallel zueinander angeordnet sind, so dass zwischen zwei Flächen (4) Hohlraum ausgebildet ist,
wobei die zweiten Schlitzantennen (3) zusammen mit zumindest einer seitlichen Fläche (6) den Hohlraum ausbilden, und in dem Hohlraum die erste Schlitzantenne (2) angeordnet ist,
wobei der Hohlraum zumindest teilweise durch die zumindest eine metallische leitende seitlich Fläche (6) abgeschlossen ist,
die metallisch leitenden Flächen (4) über zumindest die eine metallisch leitende seitliche Fläche (6) elektrisch leitend miteinander verbunden sind,
die Schlitze (5) in den metallisch leitenden Flächen (4) gleichförmig ausgebildet sind,
die gleichförmigen Schlitze (5) deckungsgleich zueinander angeordnet sind und
wobei die erste Schlitzantenne (2) einen Signalanschluss (7) aufweist, über den sie elektrisch gespeist wird, und
die zweiten Schlitzantennen (3) keinen Signalanschluss (7) aufweisen,
wobei die zweiten Schlitzantennen (3) von der ersten Schlitzantenne (2) elektromagnetisch in Resonanz zur ersten Schlitzantenne (2) versetzt sind.

13. Antennenvorrichtung (1) nach Anspruch 12, **dadurch gekennzeichnet, dass** die erste Schlitzantenne (2) in den Hohlraum ein- /ausführbar ist.

14. Schlüsselanhänger (200), **dadurch gekennzeichnet, dass** der Schlüsselanhänger (200) eine Funkvorrichtung (100) nach einem der Ansprüche 9-11 aufweist und die Antennenvorrichtung (1) das Gehäuse des Schlüsselanhängers (200) ausbildet.

## Claims

1. An antenna device (1), comprising at least two slot antennas (2), (3) for sending and/or receiving electromagnetic waves having a wavelength λ, each slot antenna (2), (3) comprising a metallically conducting surface (4) in which a slot (5), in particular having a length of λ/2, is formed,
**characterized in that**
the surfaces (4) are arranged at a distance d of less than λ/10 parallel to one another so that a flat intermediate space is formed between two surfaces (4),
the flat intermediate space is at least partially closed by at least one metallically conductive lateral surface (6) so that energy in the form of the electromagnetic field can be given off exclusively through the slots,
the metallically conducting surfaces (4) are electrically conductively connected to one another via at least the one metallically conducting lateral surface (6),
the slots (5) in the metallically conducting surfaces (4) are designed to be identical, and
the uniform slots (5) are arranged congruently with respect to one another,
at least one slot antenna (2), (3) being designed as a first slot antenna (2), which comprises a signal connection (7) via which it is supplied with electricity, and
at least one slot antenna (2, (3), being designed as a second slot antenna (3), which does not comprise a signal connection (7), and
the second slot antenna (3) being offset from the first slot antenna (2) electromagnetically in resonance to the first slot antenna (2).

2. The antenna device (1) according to claim 1, **characterized in that** a housing is formed by the first slot antenna (2), the second slot antenna (3), and the at least one metallically conducting lateral surface (6), which is configured to enclose an electric circuit (8), in particular a radio circuit.

3. An antenna device (1) according to any one of the preceding claims, **characterized in that** the first slot antenna (2) comprises a printed circuit board, the metallic surface of which forms the metallically conducting surface (4), and the slot (5) is designed as a cut-out in the metallic surface of the printed circuit board.

4. The antenna device (1) according to claim 3, **characterized in that** the electric circuit (8) is at least partially arranged on the printed circuit board and is electrically connected to the signal connection (7) of the first slot antenna (2).

5. The antenna device (1) according to claim 3 or claim 4, **characterized in that** the flat intermediate space in the region of the slot antenna (2), (3) is filled with a compound that has the relative permittivity of the printed circuit board to achieve a uniform velocity factor.

6. An antenna device (1) according to any one of claims 3 to 5, **characterized in that** components of the electric circuit (8), in the surface plane of the printed circuit board, have at least a distance with respect to the slot (5) in the printed circuit board of one fifth the distance d of the surfaces of the slot antennas (2), (3) with respect to one another.

7. The antenna device (1) according to any one of the preceding claims, **characterized in that** the slot (5) is arranged in the edge region of the surface (4).

8. The antenna device (1) according to any one of the preceding claims, **characterized in that** a luminous element (10), in particular a light-emitting diode, is arranged in the flat intermediate space, from which can be irradiated from the antenna device (1) to the outside through at least one of the slots (5).

9. A radio device (100), comprising an antenna device (1) according to any one of the preceding claims, **characterized in that** the radio device (100) comprises an electric circuit (8), designed as a radio circuit, and an energy source (9), which are arranged in the flat intermediate space, the electric circuit (8) being electrically connected to the signal connection (7) of the antenna device (1).

10. The radio device (100) according to claim 9, **characterized in that** the antenna device is designed according to claim 3, and the energy source (9) is arranged on the printed circuit board.

11. The radio device (100) according to claim 9 or claim 10, **characterized in that** the at least one metallically conducting lateral surface or a plurality of metallically conducting lateral surfaces (6) completely encloses or enclose the flat intermediate space, and the radio circuit comprises a reed contact via which it can be magnetically activated.

12. An antenna device (1), comprising at least two second slot antennas (3) and one first slot antenna (2) for sending and/or receiving electromagnetic waves having a wavelength λ, each slot antenna (2), (3) comprising a metallically conducting surface (4) in which a slot (5), in particular having a length of λ/2, is formed,
**characterized in that**
the surfaces (4) are arranged at a distance d of less than λ/10 parallel to one another so that a cavity is formed between two surfaces (4),
the second slot antennas (3), together with at least one lateral surface (6), forming the cavity, and the first slot antenna (2) being arranged in the cavity,
the cavity being at least partially closed by the at least one metallically conducting lateral surface (6),
the metallically conducting surfaces (4) are electrically conductively connected to one another via at least the one metallically conducting lateral surface (6),
the slots (5) in the metallically conducting surfaces (4) are designed to be identical, and
the identical slots (5) are arranged congruently with respect to one another,
the first slot antenna (2) comprising a signal connection (7) via which it is supplied with electricity, and
the second slot antennas (3) not comprising a signal connection (7),
the second slot antennas (3) being offset from the first slot antenna (2) electromagnetically in resonance to the first slot antenna (2).

13. The antenna device (1) according to claim 12, **characterized in that** the first slot antenna (2) can be introduced into/removed from the cavity.

14. A key fob (200), **characterized in that** the key fob (200) comprises a radio device (100) according to any one of claims 9 to 11, and the antenna device (1) forms the housing of the key fob (200).

## Revendications

1. Dispositif d'antenne (1) avec au moins deux antennes à fentes (2), (3) permettant l'envoi et/ou la réception d'ondes électromagnétiques de longueur d'onde λ, où chaque antenne à fente (2), (3) présente une surface (4) métallique conductrice dans laquelle une fente (5), notamment avec une longueur de λ/2, est formée,
**caractérisé en ce que**
les surfaces (4) sont disposées avec un espace d inférieur à λ/10 parallèles les unes par rapport aux autres, de sorte qu'un espace intermédiaire plan est formé entre deux surfaces (4),
l'espace intermédiaire plan est fermé au moins partiellement par au moins une surface (6) métallique conductrice latérale de sorte que de l'énergie sous la forme du champ électromagnétique peut être émise exclusivement à travers les fentes,
les surfaces (4) métalliques conductrices sont reliées ensemble de manière électriquement conductrice par le biais de l'au moins une surface (6) métallique conductrice latérale,
les fentes (5) dans les surfaces (4) métalliques conductrices latérales sont conçues de forme identique,
les fentes (5) de forme identique sont disposées en se superposant les unes aux autres, et
dans lequel au moins une antenne à fente (2), (3) est conçue comme étant la première antenne à fente (2), qui présente une connexion de signal (7), par laquelle elle est alimentée électriquement, et
au moins une antenne à fente (2), (3) est conçue comme étant la deuxième antenne à fente (3), qui ne présente aucune connexion de signal (7),
dans lequel la deuxième antenne à fente (3) est décalée de la première antenne à fente (2) de manière électromagnétique en résonance par rapport à la première antenne (2).

2. Dispositif d'antenne (1) selon la revendication 1, **caractérisé en ce qu'**un boitier est formé par la première antenne à fente (2), par la deuxième antenne à fente (3) et l'au moins une surface (6) métallique conductrice latérale, de sorte que, pour une incorporation d'un circuit électrique (8), on a notamment installé un circuit radio.

3. Dispositif d'antenne (1) selon l'une des revendications précédentes, **caractérisé en ce que** la première antenne à fente (2) présente un circuit imprimé dont la surface métallique forme la surface (4) métallique conductrice et la fente (5) est conçue sous forme d'évidement dans la surface métallique du circuit imprimé.

4. Dispositif d'antenne (1) selon la revendication 3, **caractérisé en ce que** le circuit électrique (8) est disposé au moins partiellement sur le circuit imprimé et est relié électriquement avec la connexion de signal (7) de la première antenne à fente (2).

5. Dispositif d'antenne (1) selon la revendication 3 ou la revendication 4, **caractérisé en ce que** l'espace intermédiaire plan dans la zone de l'antenne à fente (2), (3) est rempli avec une masse, qui présente la constante diélectrique du circuit imprimé, pour atteindre un facteur de raccourcissement uniforme.

6. Dispositif d'antenne (1) selon l'une des revendications 3 à 5, **caractérisé en ce que** des composants du circuit (8) électrique dans le plan de la surface du circuit imprimé présentent, en plus de la fente (5) dans le circuit imprimé, au moins un espace d'un cinquième de la distance d des surfaces des antennes à fentes (2), (3) l'un par rapport à l'autre.

7. Dispositif d'antenne (1) selon l'une des revendications précédentes, **caractérisé en ce que** la fente (5) est disposée dans la zone de bordure de la surface (4).

8. Dispositif d'antenne (1) selon l'une des revendications précédentes, **caractérisé en ce que**, dans l'espace intermédiaire plan, il est disposé un système d'éclairage (10), notamment une diode de luminescence, à partir de laquelle de la lumière est émise vers l'extérieur par au moins une des fentes (5) du dispositif d'antenne (1).

9. Dispositif radio (100) doté d'un dispositif d'antenne (1) selon l'une des revendications précédentes, **caractérisé en ce que** le dispositif radio (100) présente un circuit (8) électrique conçu sous forme de circuit radio et une source d'énergie (9), qui sont disposés dans l'espace intermédiaire plan, où le circuit (8) électrique est relié électriquement avec la connexion de signal (7) du dispositif d'antenne (1).

10. Dispositif radio (100) selon la revendication 9, **caractérisé en ce que** le dispositif d'antenne (1) est conçu selon la revendication 3 et la source d'énergie (9) est disposée sur le circuit imprimé.

11. Dispositif radio (100) selon la revendication 9 ou la revendication 10, **caractérisé en ce que** l'au moins une surface métallique conductrice latérale ou que plusieurs surfaces (6) métalliques conductrices latérales entourent totalement l'espace intermédiaire plan et le circuit radio présente un contact reed par l'intermédiaire duquel il peut être démarré.

12. Dispositif d'antenne (1) avec au moins deux deuxièmes antennes à fente (3) et une première antenne à fente (2) pour l'envoi et/ou la réception d'ondes électromagnétiques de longueur d'onde λ, où chaque antenne à fente (2), (3) présente une surface (4) métallique conductrice dans laquelle une fente (5), notamment avec une longueur de λ/2 est formée,
**caractérisé en ce que**
les surfaces (4) sont disposées avec un espace d inférieur à λ/10 parallèles les unes par rapport aux autres, de sorte qu'une cavité est formée entre deux surfaces (4),
où les deuxièmes antennes à fentes (3) forment, ensemble avec au moins une surface latérale (6), la cavité, et la première antenne à fente (2) est disposée dans la cavité,
où la cavité est fermée au moins partiellement par l'au moins une surface (6) métallique conductrice latérale,
les surfaces (4) métalliques conductrices sont reliées ensemble de manière électriquement conductrice par le biais de l'au moins une surface (6) métallique conductrice latérale,
les fentes (5) sont conçues de forme identique dans les surfaces (4) métalliques conductrices latérales,
les fentes (5) de forme identique sont disposées en se superposant les unes aux autres et
dans lequel la première antenne à fente (2) présente une connexion de signal (7) par laquelle elle est alimentée électriquement, et
les deuxièmes antennes à fente (3) ne présentent aucune connexion de signal (7),
dans lequel les deuxièmes antennes à fente (3) sont décalées de la première antenne à fente (2) de manière électromagnétique en résonance par rapport à la première antenne à fente (2).

13. Dispositif d'antennes (1) selon la revendication 12, **caractérisé en ce que** la première antenne à fente (2) peut être insérée ou sortie de la cavité.

14. Porte-clés (200) **caractérisé en ce que** le porte-clés (200) présente un dispositif radio (100) selon l'une des revendications 9 à 11 et le dispositif d'antenne (1) forme le boitier du porte-clés (200) .
